# EUROPÄISCHE PATENTSCHRIFT

(11) **EP 3 099 881 B1**
(45) Veröffentlichungstag und Bekanntmachung des Hinweises auf die Patenterteilung: **03.06.2026**
(21) Anmeldenummer: 15700639.6
(22) Anmeldetag: 19.01.2015
(51) Int. Cl.: E06B 9/11, E05D 15/24, E06B 9/15

(54) **SCHRANKMÖBEL MIT EINER VERSCHLUSSANORDNUNG**
CABINET FURNITURE WITH A CLOSURE ARRANGEMENT
MEUBLE AVEC UN DISPOSITIF DE FERMETURE

(30) Priorität: 29.01.2014 DE 202014100381 U
(43) Veröffentlichungstag der Anmeldung: 07.12.2016
(73) Patentinhaber: REHAU Industries SE & Co. KG, 95111 Rehau (DE)
(72) Erfinder: BRAUN, Michael, 95326 Kulmbach (DE); MEHNERT, Hans Peter, 95126 Schwarzenbach/Saale (DE); TIMM, Matthias, 95194 Regnitzlosau (DE)
(86) Internationale Anmeldenummer: PCT/EP2015/000084
(87) Internationale Veröffentlichungsnummer: WO 2015/113741

(56) Entgegenhaltungen:
- DE-A1- 2 243 677
- DE-B- 1 142 432
- DE-U1- 29 503 154

## Beschreibung

Die Erfindung betrifft ein Schrankmöbel mit einer Verschlussanordnung mit den Merkmalen des Oberbegriffs des Patentanspruchs 1.

Verschlussanordnungen sind aus dem Stand der Technik bereits bekannt. So beschreibt bspw. die EP 1 635 023 A1 eine Verschlussanordnung für Schrankmöbel. Diese Verschlussanordnung mit einer Mehrzahl kettenartig miteinander verbundenen, in einer ersten Führung geführten, lamellenförmigen Türelementen ist so ausgebildet, dass die Kette aus lamellenförmigen Türelementen einen wenigstens eines der Türelemente aufnehmenden Beschlag aufweist, welcher sowohl in einer ersten Führung als auch in einer zur ersten Führung im Wesentlichen parallel angeordneten zweiten Führung geführt wird, wobei ein Schwenkbereich / Umlenkbereich vorgesehen ist, in welchem die zweite Führung einen von den parallel zu ersten Führung abweichenden, auf die erste Führung hingerichteten Verlauf aufweist. Der Beschlag weist ein durch die erste Führung geführtes Führungselement auf, wobei die Führungen als Kulissenführungen ausgebildet sind. Am Beschlag selbst sollen Zapfen angeordnet sein, welche zum Eingriff in die erste Führung bzw. die zweite Führung vorgesehen sind. Die lamellenförmigen Türelemente sind als Einzelelemente ausgebildet und an ihren freien Enden im Beschlag entsprechend fixiert. Die Verschlussanordnung ist weiterhin so ausgebildet, dass bei ihren bestimmungsgemäßen Einsatz in Schrankmöbeln ein bündiger Abschluss in einer geschlossenen Position realisierbar ist, ohne dass hierzu eine zusätzliche Verblendung erforderlich ist. Nachteilig bei dieser Verschlussanordnung wird gesehen, dass deren Herstellungskosten insbesondere durch die aufwendigen Beschläge sowie die separat herzustellenden bzw. zu montierenden Lamellen sehr hoch sind und das bei bestimmungsgemäßer Benutzung dieser Verschlussanordnung der Kraftaufwand beim Öffnen bzw. Schließen relativ hoch ist. Ein weiterer Nachteil besteht darin, dass insbesondere an dem freien Ende der Verschlussanordnung, welches in der geschlossenen Position als letztes bewegbar bzw. sichtbar ist, die Beschläge sehr kompliziert aufgebaut sind und dass insbesondere die einzelnen Lamellen der Verschlussanordnung über ein separates Beschlagelement geführt bzw. fixiert werden müssen, was sowohl die Herstellungskosten nach oben treibt, als auch den Kraftaufwand sowohl beim Öffnen als auch beim Schließen dieser Verschlussanordnung unangenehm erhöht.

Weiterer Stand der Technik ist aus den Dokumenten DE 11 42 432 B, DE 22 43 677 A1 sowie DE 295 03 154 U1 bekannt.

Die Erfindung hat sich die Aufgabe gestellt, eine Verschlussanordnung aufzuzeigen, die die Nachteile des bekannten Standes der Technik erfolgreich überwindet, die einfach sowie wirtschaftlich herstellbar bzw. montierbar ist und deren Gesamteindruck insbesondere in der geschlossenen Position optisch ansprechend ist.

Erfindungsgemäß wird diese Aufgabe durch die Merkmale des Anspruches 1 gelöst. Weitere vorteilhafte Ausgestaltungen sind in den Unteransprüchen beschrieben.

Es konnte überraschend festgestellt werden, dass eine Verschlussanordnung für Schrankmöbel, mit wenigstens einem Verschlusselement, insbesondere Jalousie, Rollladen und dergleichen, welche im Bereich einer Öffnung eines Schrankmöbels von einer geschlossenen Position (GP) in eine offene Position (OP) und zurück bewegbar ist, die parallel zueinander angeordnete Lamellen aufweist, mit wenigstens einem an der Öffnung eines Schrankmöbels angeordneten ersten Führungselement, sowie wenigstens einem zweiten Führungselement sich dadurch auszeichnet, dass in der geschlossenen Position des Verschlusselementes wenigstens eine Lamelle über wenigstens ein Distanzelement mit wenigstens einem, in Umlenkbereich des Verschlusselements angeordneten zweiten Führungselement in Wirkverbindung steht. Das zweite Führungselement ist über das Distanzelement von der Lamelle des Verschlusselementes beabstandet und in Wirkverbindung stehend, angeordnet. Hierdurch ist es vorteilhafterweise möglich, dass bei bestimmungsgemäßer Benutzung der Verschlussanordnung das aus mehreren parallel aneinander angeordneten Lamellen bestehende Verschlusselement leicht sowie einfach bewegbar ist und das insbesondere in der geschlossenen Position alle Lamellen des Verschlusselementes der erfindungsgemäßen Verschlussanordnung parallel aneinander bzw. nebeneinander und bündig zur Öffnung des Schrankmöbels angeordnet sind. Die erfindungsgemäße Verschlussanordnung zeichnet sich weiterhin dadurch aus, dass beim Bewegen von der geschlossenen Position (GP) in die offene Position (OP) und zurück, die Lamellen des Verschlusselementes sehr leicht und ohne großen Kraftaufwand bewegbar sind.

In einer vorteilhaften Ausgestaltung der erfindungsgemäßen Verschlussanordnung ist das Distanzelement und / oder das zweite Führungselement als Formteil ausgebildet. Hierdurch lassen sich sowohl deren Herstellungskosten als auch der Aufwand für die Montage insbesondere in Schrankmöbeln erheblich reduzieren. Ein weiterer Vorteil der erfindungsgemäßen Verschlussanordnung besteht darin, dass derartige Distanzelemente und / oder zweite Führungselemente auch nachträglich in bereits bestehende Schrankmöbel montierbar sind.

Ebenfalls vorteilhaft bei der erfindungsgemäßen Verschlussanordnung hat sich herausgestellt, dass das Distanzelement und / oder das zweite Führungselement als Profilelement ausgebildet sind. Hierdurch ist eine einfache Herstellung des Distanzelementes bzw. des zweiten Führungselementes möglich bspw. durch Strangpressen. Bei bestimmungsgemäßer Verwendung der Verschlussanordnung insbesondere bei hohen bzw. großflächigen Schrankmöbeln ist eine leichte Bedienung ohne hohen Kraftaufwand möglich und der Gesamteindruck, insbesondere in der geschlossenen Position, erscheint äußerst ansprechend.

Es hat sich weiterhin als vorteilhaft herausgestellt, dass die Lamelle, an der ein Distanzelement positioniert ist, an einem freien Ende des Verschlusselements angeordnet ist. Hier hat es sich als äußerst vorteilhaft herausgestellt, dass insbesondere die letzte Lamelle des Verschlusselementes an seiner Nichtsichtseite wenigstens ein Distanzelement aufweist.

Es liegt jedoch auch im Rahmen der Erfindung, dass wenigstens eine Lamelle selbst an ihrer Nichtsichtseite wenigstens teilweise als Distanzelement ausgebildet ist.

Ein weiterer Vorteil der erfindungsgemäßen Verschlussanordnung besteht darin, dass das Distanzelement an der Nichtsichtseite wenigstens eine Lamelle angeordnet ist. Hierdurch ist insbesondere die Montage bei neuen Schrankmöbeln aber auch die Aufrüstung von bestehenden Schrankmöbeln sehr flexibel möglich, da sowohl die letzten Lamelle des Verschlusselementes als auch ein oder zwei weitere mit derartigen Distanzelementen versehen werden können.

Die erfindungsgemäße Verschlussanordnung ist vorteilhafterweise weiterhin so ausgebildet, dass das Distanzelement an wenigstens einem freien Ende wenigstens einer Lamelle angeordnet ist. Hierdurch ist es beispielsweise möglich, bei Schrankmöbeln, welche mit der erfindungsgemäßen Verschlussanordnung montiert bzw. nachgerüstet werden, auch bei eng begrenzten Platzverhältnissen im Inneren des Schrankmöbels, diese erfolgreich und schnell zu montieren.

Gemäß einer Variante der Erfindung ist das zweite Führungselement an wenigstens einer Seitenwand des Schrankmöbels angeordnet. Diese vorteilhafte Ausführung ist insbesondere bei Verschlussanordnungen vorteilhaft, die horizontal bewegbar sind. Gemäß der anderen Variante der Erfindung ist das zweite Führungselement an wenigstens einer Zwischenwand des Schrankmöbels angeordnet. Diese Ausgestaltung der erfindungsgemäßen Verschlussanordnung ist insbesondere bei Schrankmöbeln vorteilhaft, bei denen die Verschlussanordnung in vertikaler Richtung geführt und in einem Raum, der durch eine Zwischenwand und beispielsweise einen Oberboden des Schrankmöbels gebildet ist, aufgenommen ist.

Erfindungsgemäß steht in der geschlossenen Position (GP) des Verschlusselementes wenigstens eine Lamelle mit einem Abdeckelement des Schrankmöbels in Wirkverbindung. Durch diese vorteilhafte Ausgestaltung ist der Gesamteindruck des Schrankmöbels mit der erfindungsgemäßen Verschlussanordnung optisch äußerst ansprechend, da die einzelnen Lamellen des Verschlusselementes parallel und ohne unterschiedliche Zwischenräume aneinander bzw. nebeneinander angeordnet sind, wobei insbesondere die letzte bzw. vorletzte Lamelle des Verschlusselementes direkt an dem Abdeckelement, dieses teilweise berührend, angeordnet ist.

Es hat sich weiterhin als vorteilhaft herausgestellt, dass im Umlenkbereich des Verschlusselementes an wenigstens einer Seitenwand und / oder wenigstens einem Boden des Schrankmöbels wenigstens ein drittes Führungselement angeordnet ist. Dieses dritte Führungselement der erfindungsgemäßen Verschlussanordnung ist so ausgebildet, dass es in Wirkverbindung mit dem ersten Führungselement steht und im Umlenkbereich des Verschlusselementes eine erste Führungsbahn zur Aufnahme der Lamellen des Verschlusselementes aufweist. Es weist weiterhin ein erstes Abgrenzungselement sowie ein zweites Abgrenzungselement auf, welches insbesondere die letzte Lamelle des Verschlusselementes in die gewünschte Position führt.

Es hat sich ebenfalls als vorteilhaft herausgestellt, dass bei der erfindungsgemäßen Verschlussanordnung das zweite Führungselement am dritten Führungselement angeordnet ist. Hierdurch ist sowohl die Herstellung des dritten Führungselementes kostengünstig möglich, als auch die Montage des dritten Führungselementes in einem Schrankmöbel.

Die erfindungsgemäße Verschlussanordnung zeichnet sich weiterhin dadurch aus, dass an wenigstens einem freien Ende wenigstens einer Lamelle wenigstens ein Gleiter angeordnet ist. Dieser Gleiter ist einerseits kostengünstig herstellbar sowie montierbar und führt dazu, dass die erfindungsgemäße Verschlussanordnung leicht und mit geringem Kraftaufwand in den Führungselementen bewegbar ist.

In einer weiteren vorteilhaften Ausgestaltung ist die erfindungsgemäße Verschlussanordnung so ausgebildet, dass wenigstens ein Gleiter wenigstens einer Lamelle des Verschlusselementes einen Steg aufweist, der vorteilhafterweise dazu ausgebildet ist, dass die erfindungsgemäße Verschlussanordnung auf den Führungsbahnen der Führungselemente leicht zu bewegbar ist. Ebenfalls vorteilhaft bei der erfindungsgemäßen Verschlussanordnung ist, dass der Gleiter so ausgebildet und an wenigstens einem freien Ende wenigstens einer Lamelle angeordnet ist, dass der Steg parallel zur Nichtsichtseite der Lamellen und von der Sichtseite der Lamellen beabstandet angeordnet ist.

In einer ebenfalls vorteilhaften Ausgestaltung ist die erfindungsgemäße Verschlussanordnung so ausgebildet, dass wenigstens ein Gleiter wenigstens einer Lamelle des Verschlusselementes wenigstens ein Gleitelement aufweist, so dass er insbesondere im dritten Führungselement leicht über ein dort angeordnetes zweites Abgrenzungselement bewegbar bzw. führbar ist.

Die erfindungsgemäße Verschlussanordnung ist so vorteilhaft ausgebildet, dass das Distanzelement und / oder das zweite Führungselement hergestellt ist aus polymeren und / oder metallischen und / oder keramischen und / oder duroplastischen Werkstoffen.

Die Erfindung soll nun an Ausführungsbeispielen, die diese nicht einschränken, näher beschrieben werden.

Es zeigen:
- Fig. 1: perspektivische Darstellung der erfindungsgemäßen Verschlussanordnung für Schrankmöbel;
- Fig. 2: perspektivische Darstellung einer weiteren erfindungsgemäßen Verschlussanordnung für Schrankmöbel;
- Fig. 3: detaillierte Schnittdarstellung einer erfindungsgemäßen Verschlussanordnung an einem Schrankmöbel;
- Fig. 4: detaillierte Schnittdarstellung einer weiteren erfindungsgemäßen Verschlussanordnung an einem Schrankmöbel.

In Fig. 1 ist eine Verschlussanordnung für Schrankmöbel 1 dargestellt mit einem horizontal geführten Verschlusselement 2, welches als Rollladen ausgebildet ist. Das Schrankmöbel 1 weist einen Korpus auf bestehend aus den Seitenwänden 11, 12, einen Oberboden 14, einer Rückwand 15 sowie einem nicht sichtbaren Boden 13. Der Seitenwand 12 gegenüberliegend angeordnet ist ein am Verschlusselement 2 angeordnetes Griffelement 18, durch welches die Verschlussanordnung von der geschlossenen Position GP, wie in Fig. 1 abgebildet, in eine offene Position OP bewegbar ist. Das Verschlusselement 2 ist in diesem Ausführungsbeispiel so angeordnet, dass es in der geschlossenen Position GP die nicht sichtbare Öffnung des Schrankmöbels 1 verschließt. Das Verschlusselement 2 besteht aus einer Vielzahl von einzelnen Lamellen 20, die in an sich bekannter Art und Weise über Verbindungselemente miteinander drehbeweglich verbunden sind. Das Verschlusselement 2 ist von der geschlossenen Position GP in eine offene Position OP und zurück bewegbar angeordnet in den ersten Führungselementen 3, 3', welche an jeweils zwei gegenüberliegend angeordneten Stirnseiten des Bodens 13 sowie des Oberbodens 14 des Schrankmöbels 1 positioniert sind. In diesem Schrankmöbel 1 ist an der Seitenwand 11 ein Abdeckelement 17 angeordnet.

In der Fig. 2 ist ein Schrankmöbel 1 mit einer weiteren erfindungsgemäßen Verschlussanordnung dargestellt. Das Schrankmöbel 1 weist eine Seitenwand 11, 12, einen Boden 13, einen Oberboden 14 sowie eine Rückwand 15 auf. Das Schrankmöbel 1 weist weiterhin eine Verschlussanordnung auf mit einem Verschlusselement 2, welches aus parallel zueinander angeordneten Lamellen 20 gebildet ist. Das Schrankmöbel 1 weist weiterhin an den Stirnseiten der Seitenwand 11, 12 jeweils eine erstes Führungselement 3, 3' auf. Das Verschlusselement 2 ist in diesem Ausführungsbeispiel vertikal am Schrankmöbel 1 von unten nach oben bzw. von oben nach unten bewegbar über ein Griffelement 18 angeordnet, wobei die Verschlussanordnung 2 von der geschlossenen Position GP in eine offenen Position OP bewegt wurde. In diesem Ausführungsbeispiel ist am Oberboden 14 des Schrankmöbels 1 ein Abdeckelement 17 angeordnet.

In der Fig. 3 ist eine detaillierte Schnittdarstellung einer erfindungsgemäßen Verschlussanordnung im Schrankmöbel 1 dargestellt. In diesem Ausführungsbeispiel weist der Schrankmöbel 1 eine Seitenwand 11, einen daran angeordneten Oberboden 14 sowie eine Zwischenwand 16 auf. Die Zwischenwand 16 ist in diesem Ausführungsbeispiel beabstandet und parallel zum Oberboden 14 an der Seitenwand 11 befestigt. An der Stirnseite der Seitenwand 11 ist das erste Führungselement 3 angeordnet, welches in diesem Ausführungsbeispiel eine etwa mittig am ersten Führungselement 3 angeordnete Führungsbahn 31 aufweist. Die Führungsbahn 31 ist im Querschnitt etwa rechteckig ausgebildet und von der Basis 30 des ersten Führungselements 3 beabstandet bzw. wegragend angeordnet. Im ersten Führungselement 3 ist das Verschlusselement 2 bewegbar angeordnet, welches in diesem Ausführungsbeispiel aus insgesamt drei Lamellen 20, 20' gebildet ist. Die weiteren Lamellen 20 des Verschlusselementes 2 sind in diesem Ausführungsbeispiel nicht dargestellt. Das Verschlusselement 2 ist in diesem Ausführungsbeispiel aus zwei Lamellen 20 sowie einer Lamelle 20' gebildet, wobei die nicht dargestellten Lamellen 20 die Öffnung 10 des Schrankmöbels 1 verschließen. Die Lamellen 20, 20' sind dabei so ausgebildet und angeordnet, dass eine Sichtseite 22 vom Schrankmöbel 1 weg und eine Nichtsichtseite 21 in das Schrankmöbel 1 hinein weist. Die Lamellen 20, 20' sind als Hohlkammerprofile ausgebildet und aus einem polymeren Werkstoff wie Polypropylen hergestellt. An der Nichtsichtseite 21 der Lamelle 20' ist in diesem Ausführungsbeispiel wenigstens ein Distanzelement 5 angeordnet. Das Distanzelement 5 ist so ausgebildet, dass es über ein Halteelement 51 in einer Nut der Lamelle 20' befestigt und mit der Basis 52 an der Nichtsichtseite 21 der Lamelle 20' über ein nicht sichtbares Rastelement in der Hohlkammer der Lamelle 20' fixiert ist. Das Distanzelement 5 ist weiterhin so ausgebildet, dass es ein aus zwei aneinander angeordneten Schenkeln 54, 55 gebildetes Hebelelement 52 aufweist, welches im Querschnitt gesehen etwa dreieckförmig ausgebildet ist, wobei die Schenkel 54, 55 über einen Radius miteinander verbunden sind, der etwa im Bereich von 1 bis 8 mm liegt. Der Schenkel 54 selbst weist im Querschnitt einen Radius von etwa 33 mm auf, während der Schenkel 55 gerade ausgebildet, sowie in einem spitzen Winkel an der Basis 52 angeordnet ist. In diesem Ausführungsbeispiel ist das Distanzelement 5 als Formteil ausgebildet. Das Schrankmöbel 1 weist weiterhin eine Zwischenwand 16 auf, an deren Stirnseite das zweite Führungselement 4 angeordnet ist. Das zweite Führungselement 4 ist so ausgebildet, dass es eine Basis 42 aufweist, welche über ein Befestigungselement 19 mit der Zwischenwand 16 des Schrankmöbels 1 verbunden ist und einen von der Basis 42 etwa rechtwinklig wegragendes Federelement 41 aufweist. Das von der Basis 42 gegenüberliegende freie Ende des Federelementes 41 ist in einem Radius ausgebildet, der etwa im Bereich von 5 bis 20 mm liegt. In diesem Ausführungsbeispiel ist das Schrankmöbel 1 so dargestellt, dass das Verschlusselement 2 in der geschlossenen Position GP angeordnet ist, wobei hier insgesamt nur drei Lamellen 20, 20' dargestellt sind. In diesem Ausführungsbeispiel steht die Lamelle 20' über das Distanzelement 5 im Umlenkbereich 9 des Verschlusselements 2 mit dem zweiten Führungselement 4 in Wirkverbindung. Das Distanzelement 5 ist an der Nichtsichtseite 21 der Lamelle 20' angeordnet. Das zweite Führungselement 4 liegt am Distanzelement 5 an. Die Lamelle 20' ist mit ihrer Sichtseite 22 am Abdeckelement 17 angeordnet. Somit ist das zweite Führungselement 4 über das Distanzelement 5 von der Lamelle 20' des Verschlusselementes 2 beabstandet und in Wirkverbindung stehend, angeordnet. Das Hebelelement 53 des Distanzelements 5 liegt in diesem Ausführungsbeispiel direkt am Federelement 41 des zweiten Führungselementes 4 an, wobei der Radius des Hebelelements 53 direkt am freien Ende des Federelements 41 des zweiten Führungselements 4 angeordnet ist. Der Schrankmöbel 1 ist weiterhin so ausgebildet, dass an der Seitenwand 11 das dritte Führungselement 7 angeordnet ist. Das dritte Führungselement 7 weist eine Basisfläche 70 auf, von der sich die Führungsbahn 71 abhebt, welche in Wirkverbindung mit der Führungsbahn 31 des ersten Führungselementes 3 steht. Das dritte Führungselement 7 ist so ausgebildet, dass es ein erstes Abgrenzungselement 72 aufweist, welches beabstandet sowie parallel zur Führungsbahn 71 angeordnet ist. Das dritte Führungselement 7 ist weiterhin so ausgebildet, dass es ein zweites Abgrenzungselement 73 aufweist, welches von der Führungsbahn 71 beabstandet angeordnet ist und an seinem einem freien Ende einen größeren Radius aufweist als die Führungsbahn 71 sowie das erste Abgrenzungselement 72. Das zweite Abgrenzungselement 73 des dritten Führungselements 7 ist so ausgebildet, dass dessen eines freie Ende etwa am Abdeckelement 17 des Schrankmöbels 1 angeordnet ist. Der Schrankmöbel 1 ist weiterhin so ausgebildet, dass an der Seitenwand 11 in Wirkverbindung zum dritten Führungselement 7 ein viertes Führungselement 8 angeordnet ist. Dieses Führungselement 8 weist eine Führungsbahn 81 auf, welche mit der Führungsbahn 71 des dritten Führungselements 7 verbunden ist. Bei bestimmungsgemäßen Einsatz der erfindungsgemäßen Verschlussanordnung wird das Verschlusselement 2, welches aus den Lamellen 20, 20' besteht, von der geschlossenen Position GP nun über die Führungsbahn 31 des ersten Führungselementes 3 auf die Führungsbahn 71 des dritten Führungselementes 7 bewegt, wobei das Distanzelement 5 vom zweiten Führungselement 4 beabstandet und das Verschlusselement 2 über die Führungsbahn 71 des dritten Führungselementes 7 auf die Führungsbahn 81 des vierten Führungselementes 8 bewegbar ist, so dass die Öffnung 10 des Schrankmöbels 1 sichtbar und das Verschlusselement 2 sich in der geöffneten Position OP befindet. Bei der Bewegung der erfindungsgemäßen Verschlussanordnung von der offenen Position OP in eine geschlossene Position GP wird das Verschlusselement 2 über die Führungsbahnen 81, 71, 31 der Führungselemente 8, 7, 3 solange bewegt, bis das nicht sichtbare Griffelement am nicht sichtbaren Boden 13 angeordnet ist. In dieser geschlossenen Position GP ist das an der Lamelle 20' angeordnete Distanzelement 5 im Umlenkbereich 9 des Verschlusselementes 2 direkt am zweiten Führungselement 4 angeordnet, wobei das Federelement 41 des zweiten Führungselementes 4 über das Distanzelement 5 die Lamelle 20' etwa gegenüber dem Abdeckelement 17 des Schrankmöbels 1 positioniert.

In der Fig. 4 ist eine detaillierte Schnittdarstellung einer weiteren erfindungsgemäßen Verschlussanordnung in einem Schrankmöbel 1 dargestellt. Das Schrankmöbel 1 ist dabei so ausgebildet, dass das Verschlusselement 2 horizontal geführt ist. Das Verschlusselement 2 ist in diesem Ausführungsbeispiel so dargestellt, dass es zwei Lamellen 20 sowie eine Lamelle 20' aufweist, die drehbeweglich miteinander verbunden sind. Das Verschlusselement 2 ist in diesem Ausführungsbeispiel weiterhin so dargestellt, dass es in der geschlossenen Position GP die Öffnung 10 des Schrankmöbels 1 verschließt, wobei die weiteren Lamellen 20 und die restlichen Teile des Schrankmöbels 1 nicht sichtbar sind. Das Schrankmöbel 1 weist eine Seitenwand 11 auf, von der beabstandet eine Zwischenwand 16 angeordnet ist. Die Lamellen 20 sind in diesem Ausführungsbeispiel so ausgebildet, dass an ihrem freien Ende die Sichtseite 22 eine größere Länge aufweist als die Nichtsichtseite 21. Die Lamellen 20 des Verschlusselementes 2 sind in diesem Ausführungsbeispiel weiterhin so ausgebildet, dass sie an ihrem freien Enden jeweils einen Gleiter 6 aufweisen. Der Gleiter 6 ist so ausgebildet, dass er in der nicht sichtbaren Hohlkammer der Lamelle 20 angeordnet ist und wenigstens einen Steg 61 aufweist. Der Steg 61 des Gleiters 6 ist dabei so ausgebildet, dass er eine Höhe aufweist, welche der Differenz der Sichtseite 22 und der Nichtsichtseite 21 der Lamelle 20 entspricht. Zwischen dem Steg 61 des Gleiters 6 und der Sichtseite 22 der Lamelle 20 ist dabei ein Zwischenraum ausgebildet. Die Lamelle 20' ist in diesem Ausführungsbeispiel am freien Ende des Verschlusselementes 2 als die letzte Lamelle angeordnet. Die Lamelle 20' ist dabei so ausgebildet, dass sie über ihre gesamte Länge in Profilrichtung ein Distanzelement 5 aufweist, wobei das Distanzelement 5 in diesem Ausführungsbeispiel kraftschlüssig an der Nichtsichtseite 21 der Lamelle 20' angeordnet ist.

Es liegt jedoch auch im Rahmen der Erfindung, dass das Distanzelement 5 einstückig mit wenigstens einer Lamelle 20, 20' verbunden ist. Somit ist die Lamelle 20, 20' mit dem Distanzelement 5 bspw. im Extrusionsverfahren aus einem polymeren Werkstoff wie Polypropylen oder Polyvinylchlorid in einem Herstellungsprozess, einstückig herstellbar. Das Distanzelement 5 der Lamelle 20' steht mit dem im Umlenkbereich 9 des Verschlusselementes 2 angeordneten zweiten Führungselement 4 in Wirkverbindung. Das zweite Führungselement 4 ist in diesem Ausführungsbeispiel so ausgebildet, dass es mit seiner Basis 42 an der Zwischenwand 16 über das Befestigungselement 19 fixiert ist. Das zweite Führungselement 4 weist in diesem Ausführungsbeispiel weiterhin ein von der Basis 42 wegragendes Federelement 41 auf, welches in etwa rechtwinklig an der Basis 42 angeordnet ist. Es liegt jedoch auch im Rahmen der Erfindung, dass das Federelement 41 in einem spitzen Winkel an der Basis 42 des zweiten Führungselements 4 angeordnet ist. In diesem Ausführungsbeispiel weist das von der Basis 42 des zweiten Führungselementes 4 wegragende freie Ende des Federelements 41 einen Radius von etwa 12mm auf. Dieser Radius des Federelements 41 dient dazu, dass bei bestimmungsgemäßer Nutzung der erfindungsgemäßen Verschlussanordnung das Verschlusselement 2 mit den Lamellen 20 am zweiten Führungselement 4 vorbei bewegbar ist, ohne dass diese miteinander in Wirkverbindung treten und erst die letzte Lamelle 20' mit dem an der Nichtsichtseite 21 angeordneten Distanzelement 5 mit dem Federelement 41 des zweiten Führungselements 4 in Wirkverbindung steht. Somit wird diese Lamelle 20' mit der Sichtseite 22 an das Abdeckelement 17 des Schrankmöbels 1 bewegt. Dabei ist das Distanzelement 5 an der Lamelle 20' so ausgebildet, dass es zwei einstückig miteinander verbundene Schenkel 54, 55 aufweist, die in ihren Berührungsflächen einen Radius von etwa 5 mm aufweisen, so dass die Bewegung der Lamelle 20' des Verschlusselements 2 in Richtung des Abdeckelementes 17 leicht und geräuscharm stattfindet. Es liegt jedoch auch im Rahmen der Erfindung, dass das zweite Führungselement 4 als Profil ausgebildet ist, über seine gesamte Länge parallel zur Lamelle 20, 20' angeordnet und an der Zwischenwand 16 fixiert ist. Es liegt weiterhin im Rahmen der Erfindung, je nach Breite bzw. Höhe des Schrankmöbels 1 sowie der Verschlusselemente 2, mehrere voneinander beabstandete zweite Führungselemente 4 anzuordnen. In diesem Ausführungsbeispiel ist die Lamelle 20' so ausgebildet, dass sie auf der Sichtseite 22 länger ist als auf der Nichtsichtseite 21. In der nicht sichtbaren Hohlkammer der Lamelle 20' ist der Gleiter 6' eingebracht. Der Gleiter 6' der Lamelle 20' ist dabei so ausgebildet, dass er wenigstens ein Gleitelement 62 aufweist. Dieses Gleitelement 62 ist im Querschnitt etwa halbkreisförmig bzw. kreisförmig ausgebildet und in etwa an der Sichtseite 22 der Lamelle 20' angeordnet. Bei bestimmungsgemäßer Benutzung der erfindungsgemäßen Verschlussanordnung von der geöffneten Position OP in die geschlossene Position GP wird der Gleiter 6' der Lamelle 20' im vierten Führungselement 8 bewegt und sobald der Gleiter 6' der Lamelle 20' bei weiterer Bewegung im dritten Führungselement 7 ist, liegt das Gleitelement 62 des Gleiters 6' der Lamelle 20' am zweiten Abgrenzungselement 73 des dritten Führungselementes 7 an und wird durch dieses bis zur geschlossenen Position GP weiter geführt. Sobald das Distanzelement 5 der Lamelle 20' mit dem zweiten Führungselement 4 in Wirkverbindung steht, wird über das Gleitelement 62 des Gleiters 6' die Lamelle 20' am freien Ende des zweiten Abgrenzungselements 73 beabstandet zum Abdeckelement 17 des Schrankmöbels 1 in der geschlossenen Position GP des Verschlusselementes 2 positioniert.

In der geschlossenen Position GP des Verschlusselementes 2, wenn das Distanzelement 5 der Lamelle 20' mit dem zweiten Führungselement 4 in Wirkverbindung steht, ist das Gleitelement 62 des Gleiters 6' der Lamelle 20' am Abdeckelement 17 und / oder dem zweiten Abgrenzungselement 73 des dritten Führungselements 7 angeordnet. Wird nun das Verschlusselement 2 von der geschlossenen Position GP in eine offene Position OP bewegt, wird das an der Lamelle 20' angeordnete Distanzelement 5 vom zweiten Führungselement 4 weg bewegt und das Gleitelement 62 des Gleiters 6' der Lamelle 20' wird am zweiten Abgrenzungselement 73 des dritten Führungselements 7 geführt, bis die Gleiter 6 der Lamellen 20 von der Führungsbahn 71 des zweiten Führungselements 7 aufgenommen und über diese weiter zum vierten Führungselement 8 bewegt sind.

## Patentansprüche

1. Schrankmöbel (1) mit einer Verschlussanordnung, die wenigstens ein Verschlusselement (2), insbesondere Jalousie, Rollladen und dergleichen, aufweist, wobei die Verschlussanordnung im Bereich einer Öffnung (10) des Schrankmöbels (1) von einer geschlossenen Position (GP) in eine offene Position (OP) und zurück bewegbar angeordnet ist, wobei die Verschlussanordnung parallel zueinander angeordnete Lamellen (20, 20') aufweist, wobei das Schrankmöbel (1) Seitenwände (11,12), einen Oberboden (14), eine Rückwand (15) sowie einen Boden (13), sowie optional eine Zwischenwand (16) aufweist, wobei bei dem Schrankmöbel (1) an den Seitenwänden (11,12) und/oder am Oberboden (14) ein Abdeckelement (17) angeordnet ist, mit wenigstens einem an der Öffnung (10) des Schrankmöbels (1) angeordneten ersten Führungselement (3, 3'), sowie wenigstens einem zweiten Führungselement (4), wobei in der geschlossenen Position (GP) des Verschlusselements (2) wenigstens eine der Lamellen (20, 20') über wenigstens ein an der Lamelle positioniertes Distanzelement (5) mit dem wenigstens einen, im Umlenkbereich (9) des Verschlusselements (2) angeordneten zweiten Führungselement (4) in Wirkverbindung steht, wobei das zweite Führungselement (4) an wenigstens einer Seitenwand (11,12) oder an wenigstens einer Zwischenwand (16) des Schrankmöbels (1) angeordnet ist, **dadurch gekennzeichnet, dass** in der geschlossenen Position (GP) des Verschlusselementes (2) die letzte bzw. vorletzte Lamelle (20, 20') des Verschlusselementes (2) direkt an dem Abdeckelement (17), dieses teilweise berührend, angeordnet ist, und dass diese letzte bzw. vorletzte Lamelle (20, 20') mit ihrer Sichtseite (22) am Abdeckelement (17) angeordnet ist.

2. Schrankmöbel nach Anspruch 1, **dadurch gekennzeichnet, dass** das Distanzelement (5) und / oder das zweite Führungselement (4) als Formteil oder als Profilelement ausgebildet ist.

3. Schrankmöbel nach einem der vorhergehenden Ansprüche, **dadurch gekennzeichnet, dass** das Distanzelement (5) an der Nichtsichtseite (21) wenigstens einer Lamelle (20, 20') angeordnet ist.

4. Schrankmöbel nach einem der vorhergehenden Ansprüche, **dadurch gekennzeichnet, dass** das Distanzelement (5) an wenigstem einem freien Ende wenigstens einer Lamelle (20, 20') angeordnet ist.

5. Schrankmöbel nach einem der vorhergehenden Ansprüche, **dadurch gekennzeichnet, dass** im Umlenkbereich (9) des Verschlusselements (2) an wenigstens einer Seitenwand (11, 12) und/oder eines Bodens (13, 14) wenigstens ein drittes Führungselement (7) angeordnet ist.

6. Schrankmöbel Anspruch 5, **dadurch gekennzeichnet, dass** das zweite Führungselement (4) am dritten Führungselement (7) angeordnet ist.

7. Schrankmöbel nach einem der vorhergehenden Ansprüche, **dadurch gekennzeichnet, dass** an wenigstens einem freien Ende wenigstens einer Lamelle (20, 20') wenigstens ein Gleiter (6, 6') angeordnet ist.

8. Schrankmöbel nach Anspruch 7, **dadurch gekennzeichnet, dass** wenigstens ein Gleiter (6, 6') wenigstens einen Steg (61) aufweist.

9. Schrankmöbel nach Anspruch 7 oder 8, **dadurch gekennzeichnet, dass** wenigstens ein Gleiter (6, 6') wenigstens ein Gleitelement (62) aufweist.

## Claims

1. Cabinet furniture (1) with a closure arrangement which has at least one closure element (2), in particular a blind, roller shutter and the like, wherein the closure arrangement is arranged in the region of an opening (10) of the cabinet furniture (1) so as to be movable from a closed position (GP) into an open position (OP) and back, wherein the closure arrangement has slats (20, 20') arranged parallel to one another, wherein the cabinet furniture (1) has side walls (11, 12), a top panel (14), a rear wall (15) and a bottom (13), and optionally a partition wall (16), wherein in the cabinet furniture (1) a cover element (17) is arranged on the side walls (11, 12) and/or on the top panel (14), with at least one first guide element (3, 3') arranged at the opening (10) of the cabinet furniture (1), and at least one second guide element (4), wherein, in the closed position (GP) of the closure element (2), at least one of the slats (20, 20') is operatively connected, via at least one spacer element (5) positioned on the slat, to the at least one second guide element (4) arranged in the deflection region (9) of the closure element (2), wherein the second guide element (4) is arranged on at least one side wall (11, 12) or on at least one partition wall (16) of the cabinet furniture (1), **characterized in that**, in the closed position (GP) of the closure element (2), the last or penultimate slat (20, 20') of the closure element (2) is arranged directly on the cover element (17), partially touching the latter, and **in that** this last or penultimate slat (20, 20') is arranged with its visible side (22) on the cover element (17).

2. Cabinet furniture according to claim 1, **characterized in that** the spacer element (5) and/or the second guide element (4) is designed as a molded part or as a profile element.

3. Cabinet furniture according to one of the preceding claims, **characterized in that** the spacer element (5) is arranged on the non-visible side (21) of at least one slat (20, 20').

4. Cabinet furniture according to one of the preceding claims, **characterized in that** the spacer element (5) is arranged on at least one free end of at least one slat (20, 20').

5. Cabinet furniture according to one of the preceding claims, **characterized in that** at least one third guide element (7) is arranged in the deflection region (9) of the closure element (2) on at least one side wall (11, 12) and/or on one bottom/top panel (13, 14).

6. Cabinet furniture according to claim 5, **characterized in that** the second guide element (4) is arranged on the third guide element (7).

7. Cabinet furniture according to one of the preceding claims, **characterized in that** at least one slider (6, 6') is arranged on at least one free end of at least one slat (20, 20').

8. Cabinet furniture according to claim 7, **characterized in that** at least one slider (6, 6') has at least one web (61).

9. Cabinet furniture according to claim 7 or 8, **characterized in that** at least one slider (6, 6') has at least one sliding element (62).

## Revendications

1. Meuble de rangement (1) avec un agencement de fermeture qui présente au moins un élément de fermeture (2), en particulier une jalousie, un volet roulant et similaires, dans lequel l'agencement de fermeture est disposé, dans la zone d'une ouverture (10) du meuble de rangement (1), de manière à pouvoir être déplacé d'une position fermée (GP) vers une position ouverte (OP) et retour, dans lequel l'agencement de fermeture présente des lamelles (20, 20') disposées parallèlement les unes aux autres, dans lequel le meuble de rangement (1) présente des parois latérales (11, 12), un panneau supérieur (14), une paroi arrière (15) ainsi qu'un fond (13), ainsi qu'optionnellement une paroi intermédiaire (16), dans lequel, dans le meuble de rangement (1), un élément de recouvrement (17) est disposé sur les parois latérales (11, 12) et/ou sur le panneau supérieur (14), avec au moins un premier élément de guidage (3, 3') disposé au niveau de l'ouverture (10) du meuble de rangement (1), ainsi qu'au moins un deuxième élément de guidage (4), dans lequel, dans la position fermée (GP) de l'élément de fermeture (2), au moins l'une des lamelles (20, 20') est en liaison fonctionnelle, par l'intermédiaire d'au moins un élément d'espacement (5) positionné sur la lamelle, avec ledit au moins un deuxième élément de guidage (4) disposé dans la zone de renvoi (9) de l'élément de fermeture (2), dans lequel le deuxième élément de guidage (4) est disposé sur au moins une paroi latérale (11, 12) ou sur au moins une paroi intermédiaire (16) du meuble de rangement (1), **caractérisé en ce que**, dans la position fermée (GP) de l'élément de fermeture (2), la dernière ou l'avant-dernière lamelle (20, 20') de l'élément de fermeture (2) est disposée directement sur l'élément de recouvrement (17), en touchant partiellement celui-ci, et **en ce que** cette dernière ou avant-dernière lamelle (20, 20') est disposée avec son côté visible (22) sur l'élément de recouvrement (17).

2. Meuble de rangement selon la revendication 1, **caractérisé en ce que** l'élément d'espacement (5) et/ou le deuxième élément de guidage (4) est réalisé sous forme de pièce moulée ou d'élément profilé.

3. Meuble de rangement selon l'une des revendications précédentes, **caractérisé en ce que** l'élément d'espacement (5) est disposé sur le côté non visible (21) d'au moins une lamelle (20, 20').

4. Meuble de rangement selon l'une des revendications précédentes, **caractérisé en ce que** l'élément d'espacement (5) est disposé sur au moins une extrémité libre d'au moins une lamelle (20, 20').

5. Meuble de rangement selon l'une des revendications précédentes, **caractérisé en ce que**, dans la zone de renvoi (9) de l'élément de fermeture (2), au moins un troisième élément de guidage (7) est disposé sur au moins une paroi latérale (11, 12) et/ou sur un fond/panneau supérieur (13, 14).

6. Meuble de rangement selon la revendication 5, **caractérisé en ce que** le deuxième élément de guidage (4) est disposé sur le troisième élément de guidage (7).

7. Meuble de rangement selon l'une des revendications précédentes, **caractérisé en ce que** au moins un patin de glissement (6, 6') est disposé sur au moins une extrémité libre d'au moins une lamelle (20, 20').

8. Meuble de rangement selon la revendication 7, **caractérisé en ce que** au moins un patin de glissement (6, 6') présente au moins une nervure (61).

9. Meuble de rangement selon la revendication 7 ou 8, **caractérisé en ce que** au moins un patin de glissement (6, 6') présente au moins un élément de glissement (62).
